# EUROPÄISCHE PATENTSCHRIFT

(11) **EP 1 036 902 B1**
(45) Veröffentlichungstag und Bekanntmachung des Hinweises auf die Patenterteilung: **13.03.2002**
(21) Anmeldenummer: 00102310.0
(22) Anmeldetag: 03.02.2000
(51) Int. Cl.: E05C 3/16

(54) **Verschluss für eine Klappe, Türe oder dgl.**
Locking device for a flap, door, or the like
Ferrure de verrouillage pour volet, porte ou similaire

(30) Priorität: 17.03.1999 DE 19911792
(43) Veröffentlichungstag der Anmeldung: 20.09.2000
(73) Patentinhaber: Karl Simon GmbH & Co. KG, 78733 Aichhalden (DE)
(72) Erfinder: Bantle, Ulrich, 72186 Empfingen (DE); Köster, Walter, 27777 Ganderkesse (DE)
(74) Vertreter: Fleck, Hermann-Josef, Dr.-Ing.

(56) Entgegenhaltungen:
- EP-A- 0 721 758
- DE-A- 3 732 737
- DE-A- 19 736 792
- GB-A- 2 279 395
- GB-A- 2 291 461

## Beschreibung

Die Erfindung betrifft einen Verschluß für eine an einem Korpus, Rahmen und dgl. angelenkte Klappe, Tür oder dgl., bei dem am Korpus, Rahmen und dgl. ein Verriegelungselement fest angebracht ist und die Klappe, Tür und dgl. ein Betätigungselement trägt, wobei das Betätigungselement einen Verriegelungsmechanismus steuert, der beim Öffnen außer Eingriff und beim Schließen in Eingriff mit dem Verriegelungselement des Korpus, Rahmens und dgl. bringbar ist, insbesondere für Möbel.

Gerade bei Möbeln ist ein Verschluß gefragt, der leicht zu bedienen ist und dennoch eine eindeutige Sicherung der Schließstellung bringt. Dies ist besonders wichtig bei Hängeschränken in Caravans, Wohnmobilen und dgl., da deren Verschlüsse oft nur über Kopfhöhe des Benutzers zugänglich sind.

Es sind verschiedene, sogenannte Drehverschlüsse bekannt (z.B. DE-A-3 732 737), bei denen zum Öffnen ein Betätigungselement verdreht und anschließend die Klappe, Tür und dgl. in Öffnungsstellung gezogen werden muß. Durch die in zwei Richtungen ausführbare Bedienungsmaßnahme wird das Öffnen der Klappe, Tür und dgl. erschwert, insbesondere dann, wenn der Verschluß in einer ungünstigen Höhenlage für den Benutzer angeordnet ist.

Es sind auch Magnet- und Schnappverschlüsse bekannt, die kein separates Betätigungselement erfordern und allein durch die Verschwenkbewegung der Klappe, Tür und dgl. in eine Schließ- und Öffnungsstellung bringbar sind. Dabei muß stets ein Kompromiß zwischen Halte- und Öffnungskraft für die Klappe, Tür und dgl. gewählt werden, was oft zu einer ungenügend fixierten Schließstellung führt.

Es ist Aufgabe der Erfindung, einen Verschluß der eingangs erwähnten Art zu schaffen, der einfach bedienbar ist und insbesondere eine sichere Verriegelung der Schließstellung bringt.

Diese Aufgabe wird nach der Erfindung dadurch gelöst, dass das Verriegelungselement an dem Korpus, Rahmen und dgl. als Verriegelungsbolzen ausgebildet ist, insbesondere für Möbel, dass das Betätigungselement zur Klappe, Tür oder dgl. verstellbar ist und auf der Innenseite derselben einen Verriegelungsmechanismus aus Verriegelungshebel und drehbar gelagerter Verriegelungsklaue steuert, wobei in der Öffnungsstellung des Verschlusses die Verriegelungsklaue in einer Aufnahmestellung zum Einführen des Verriegelungsbolzens gehalten ist und wobei in der Schließstellung die Verriegelungsklaue den Verriegelungsbolzen hintergreift und der von dem Betätigungselement verstellbare, abgefederte Verriegelungshebel die Verriegelungsklaue in der Schließstellung verriegelt.

Zum Öffnen der Klappe, Tür und dgl. braucht nur das Betätigungselement betätigt werden, um den Verriegelungshebel so weit zu bewegen, dass er die Verriegelung mit der Verriegelungsklaue aufhebt. Mit der Schwenkbewegung der Klappe, Tür und dergleichen, wird unter Verdrehung die Verriegelungsklaue der Verriegelungsbolzen freigegeben und die Klappe, Tür und dgl. kann ungehindert geöffnet werden. Dabei ist die Verriegelungsklaue so weit verschwenkt, dass sie ihre Aufnahmestellung einnimmt und in dieser gehalten wird, so dass beim Schließen der Klappe, Tür und dergleichen der Verriegelungsbolzen wieder in die Verriegelungsklaue eingeführt wird. Durch die Endschließbewegung der Klappe, Tür und dergleichen wird die Verriegelungsklaue durch den eingeführten Verriegelungsbolzen in die Schließstellung verdreht, so dass der abgefederte Verriegelungshebel die Verriegelung der Verriegelungsklaue übernehmen kann. Die Klappe, Tür und dergleichen ist daher in der Schließstellung eindeutig gesichert und kann nur durch Bedienen des Betätigungselementes entriegelt und geöffnet werden.

Nach einer Ausgestaltung wird die Bedienung des Verschlusses dadurch noch erleichtert, dass das Betätigungselement als bügel- oder U-förmiger Griff ausgebildet ist, dessen Seitenschenkel in Durchbrüchen der Klappe, Tür und dergleichen verstellbar geführt ist, und dass mindestens einer dieser Seitenschenkel auf der Innenseite der Klappe, Tür und dergleichen mit dem drehbar gelagerten Verriegelungshebel verbunden ist, wobei sich der Verriegelungshebel über eine Druckfeder auf der Innenseite der Klappe, Tür und dergleichen abstützt und mit einem Verriegelungsansatz in den Schwenkbereich und aus dem Schwenkbereich der mit einem Verriegelungsabsatz versehenen Verriegelungsklaue bringbar ist.

Ist nach einer Weiterbildung vorgesehen, dass der Verriegelungshebel und die Verriegelungsklaue an einem auf der Innenseite der Klappe, Tür und dergleichen angebrachten Beschlagteil drehbar gelagert sind, wobei die Drehachsen parallel zueinander und parallel zur Anlenkachse der Klappe, Tür und dergleichen ausgerichtet sind, dann kann der Verriegelungsmechanismus als Einheit auf der Innenseite der Klappe, Tür und dergleichen angebracht und braucht nur noch mit dem Betätigungselement verbunden zu werden.

Nach dem Öffnen des Verschlusses kann die Verriegelungsklaue dadurch in der Aufnahmestellung für den Verriegelungsbolzen gehalten werden, dass die Verriegelungsklaue mittels einer Feder, die in einer Führungsaufnahme des Verriegelungshebels geführt ist, in der Öffnungsstellung des Verschlusses in der Aufnahmestellung für den Verriegelungsbolzen zurückgestellt und in dieser gehalten ist.

Dasselbe Ergebnis läßt sich auch dadurch erreichen, dass die Verriegelungsklaue in der Aufnahmestellung mittels Rastansatz in einer Rastaufanhme des Beschlagteils verrastet ist, wobei die Rastverbindung beim Schließen und Öffnen des Verschlusses aufgrund der Drehbewegung der Verriegelungsklaue herstell- und aufhebbar ist.

Der Verriegelungsmechanismus läßt sich nach einer Weiterbildung dadurch vereinfachen, daß der Verriegelungshebel und das Beschlagteil als einstückiges Kunststoffteil ausgebildet und gelenkig miteinander verbunden sind.

Ist nach einer Ausgestaltung vorgesehen, dass die Verstellbewegung des Betätigungselementes in beiden Verstellrichtungen durch Anschläge begrenzt ist, wobei die Druckfeder beim Loslassen des Betätigungselementes den Verriegelungshebel in Richtung der Schließstellung verstellt, dann werden beim Öffnen und Schließen der Klappe, Tür und dergleichen eine definierte Stellung für den Verriegelungshebel und die Verriegelungsklaue eingehalten.

Die Erfindung wird anhand von in den Zeichnungen dargestellten Ausführungsbeispielen näher erläutert. Es zeigen:
- Fig. 1: im Schnitt ein erstes Ausführungsbeispiel eines Verschlusses in der Schließstellung, bei dem die Verriegelungsklaue mittels Feder in der Aufnahmestellung für den Verriegelungsbolzen gehalten wird,
- Fig. 2: eine Draufsicht auf den Verschluß nach Fig. 1,
- Fig. 3: eine Ansicht des Verschlusses nach Fig. 1 auf die Innenseite der Klappe gesehen,
- Fig. 4: in verkleinertem Schnitt den Verschluß nach Fig. 1 an einem Hängeschränke mit hängender Klappe in der Verschlußstellung,
- Fig. 5: im Schnitt die Entriegelung der Verriegelungsklaue zu Beginn der Öffnungsbewegung,
- Fig. 6: im Schnitt die Zurückstellung der Verriegelungsklaue in die Aufnahmestellung für den Verriegelungsbolzen und
- Fig. 7: im Schnitt ein zweites Ausführungsbeispiel eines Verschlusses, bei dem die Verriegelungsklaue mittels zusätzlicher Rastverbindung in der Aufnahmestellung für den Verriegelungsbolzen gehalten wird.

Die Erfindung wird anhand von Ausführungsbeispielen erläutert, bei denen der Verschluß an einer hängend angelenkten Klappe 10 eines Hängeschrankes eingesetzt ist. Dabei bilden der untere Kantenbereich der Klappe 10 und der Korpus 20 des Hängeschrankes die der Anlenkseite gegenüberliegende Schließseite mit dem Verschluß.

An einem Randbereich 21 der Schranköffnung ist mit Befestigungsschrauben 25 auf der Stirnseite 22 ein Beschlagteil 24 befestigt, das den Verriegelungsbolzen 23 trägt, der parallel zur Anlenkachse 15 der Klappe 10 verläuft, wie die Fig. 4 bis 6 erkennen lassen. Die Klappe 10 trägt Durchbrüche 11, in denen ein U-förmiger Griff als Betätigungselement 36 mit seinen Seitenschenkeln verstellbar geführt ist und zwar im Wesentlichen senkrecht zur Klappenebene. Dabei weist ein Seitenschenkel des Betätigungselementes 36 eine Gewindeverbindung 37 mit Befestigungsschraube 35 auf, die einen Verriegelungshebel 32, der auf der Innenseite der Klappe 10 angeordnet ist, mit dem Betätigungselement 36 verbindet. Der andere Seitenschenkel des Betätigungselementes 36 ist, wie den Fig. 2 und 3 zu entnehmen ist, mittels Befestigungsschraube 53 mit einem Führungshebel 52 verbunden, der an einem auf der Innenseite der Klappe 10 angebrachten Beschlagteil 50 angelenkt ist, wie die Anlenkachse 51 andeutet. Das Beschlagteil 50 ist mit Befestigungsschrauben 54 mit der Klappe 10 verbunden. Dabei kann, wie bei der Befestigungsschraube 35 gezeigt ist, eine Verbindungshülse 34 verwendet werden, die die Verstellbewegung in Verbindung mit dem Verriegelungshebel 32 bzw. dem Führungshebel 52 in beiden Richtungen begrenzt.

Der Verriegelungshebel 32 ist an einem Beschlagteil 30 angelenkt, wie insbesondere den Fig. 1 und 3 zu entnehmen ist. Das Beschlagteil 30 ist mit den Befestigungsschrauben 46 an der Klappe 10 befestigt und weist Lagerböcke 40 auf, an denen die Verriegelungsklaue 42 mit dem Gelenkbolzen 41 drehbar gelagert ist. Der Gelenkbolzen 41 ist wie der Gelenkbolzen 31 des Verriegelungshebels 32 parallel zur Anlenkachse 15 der Klappe 10 ausgerichtet.

Die Verriegelungsklaue 42 hat eine Klauenaufnahme 43, in die der Verriegelungsbolzen 23 einführbar ist. Der Verriegelungshebel 32 ist mittels einer Druckfeder 33 an der Klappe 10 federnd abgestützt, so dass bei geöffneter Klappe 10 das Betätigungselement 36 in der eingeschobenen Endstellung, die der Schließ- und Verriegelungsstellung zugeordnet ist, gehalten ist.

Anhand der Fig. 4 bis 6 wird die Wirkungsweise des Verschlusses erläutert, wobei die Fig.4 die Schließstellung zeigt. Dabei ist die Verriegelungsklaue 42 so auf den Verriegelungsbolzen 23 aufgeschoben und verschwenkt, dass sie diesen hintergreift. Der Verriegelungshebel 32 ist durch die Druckfeder 33 so weit von der Klappe 10 weggeschwenkt, dass sein Verriegelungsansatz 39 im Eingriff mit dem Verriegelungsabsatz 44 der Verriegelungsklaue 42 ist und den Verschluß sichert. Anstatt des Verriegelungsansatzes 39 kann auch eine Aussparung in dem Verriegelungshebel 32 vorgesehen sein, in die der Verriegelungsabsatz 44 eingreift.

Wird am Betätigungselement 36 gezogen, dann wird entgegen der Kraft der Druckfeder 33 der Verriegelungshebel 32 mit seinem Verriegelungsansatz 39 aus dem Schwenkbereich der Verriegelungsklaue 42 herausbewegt, wie Fig. 5 zeigt. Die Verriegelungsklaue 42 wird beim weiteren Öffnungsvorgang der Klappe 10 am Verriegelungsbolzen 23 verschwenkt, bis dieser aus der Klauenaufnahme 43 herausgleitet und die Verriegelungsklaue 42 ihre Aufnahmestellung für den Verriegelungsbolzen 23 einnimmt, wie Fig. 6 deutlich zeigt. Wird die Klappe 10 wieder geschlossen, dann wird die Verriegelungsklaue 42 wieder auf den Verriegelungsbolzen 23 geführt und in die Schließstellung verdreht, wobei nach dem Loslassen des Betätigungselementes 36 die Druckfeder 33 die Verriegelung des Verschlusses sicherstellt.

Die Verriegelungsklaue 42 ist mit einer Feder 45 in einer Führungsaufnahme 38 des Verriegelungshebels 32 so geführt, dass in der Öffnungsstellung des Verschlusses die Verriegelungsklaue 42 in der Aufnahmestellung zum Einführen des Verriegelungsbolzens 23 gehalten ist. Damit ist der eindeutige Ablauf des Schließ- und Verriegelungsvorganges gewährleistet.

Wie am Ausführungsbeispiel nach Fig. 7 gezeigt ist, kann der Verriegelungshebel 32 einstückig mit dem Beschlagteil 30 als Kunststoffteil hergestellt sein, wobei ein Federabschnitt die Gelenkachse 31 bilden kann. Der Federabschnitt stellt die Verriegelung des Verschlusses sicher. Außerdem kann die Sicherung der Verriegelungsklaue 42 in der Aufnahmestellung für den Verriegelungsbolzen 23 mittels einer zusätzlichen Rastverbindung erreicht werden, die aus einem Rastansatz 46 und einer Rastaufnahme 47 besteht. In der Öffnungsstellung des Verschlusses ist der Rastansatz 46 der Verriegelungsklaue 42 in die Rastaufnahme 47 des Beschlagteils 30 im Bereich der Lagerböcke 40 eingerastet. Denkbar ist es auch, dass der Rastansatz 46 reibschlüssig in der Rastaufnahme 47 gehalten wird. Wird beim Schließen der Klappe 10 der Verriegelungsbolzen 23 in die Klauenaufnahme 43 eingeführt, dann wird in der Endphase der Schließbewegung der Klappe 10 die Verriegelungsklaue 42 durch den Verriegelungsbolzen 23 verdreht und die Rastverbindung aufgehoben. Der Verriegelungshebel 32 kann in der Endstellung die Verriegelungsklaue 42 verriegeln. Beim Öffnen der Klappe 10 wird die Verriegelung zwischen Verriegelungshebel 32 und Verriegelungsklaue 42 aufgehoben, die Verriegelungsklaue 42 in die Aufnahmestellung zurückgedreht, wobei die Rastverbindung zwischen der Verriegelungsklaue 42 und dem Beschlagteil 30 wieder hergestellt wird.

Das Betätigungselement 36 kann auch nur als Möbelknopf ausgebildet und nur mit dem Verriegelungshebel 32 verbunden sein.

## Patentansprüche

1. Verschluß für eine an einem Korpus, Rahmen und dergleichen angelenkte Klappe, Tür oder dergleichen, bei dem am Korpus, Rahmen und dergleichen ein Verriegelungselement fest angebracht ist und die Klappe, Tür und dergleichen ein Betätigungselement trägt, wobei das Betätigungselement einen Verriegelungsmechanismus steuert, der beim Öffnen außer Eingriff und beim Schließen in Eingriff mit dem Verriegelungselement des Korpus, Rahmens und dergleichen bringbar ist,
**dadurch gekennzeichnet,**
**dass** das Verriegelungselement (23) an dem Korpus, Rahmen und dergleichen (20) als Verriegelungsbolzen ausgebildet ist, insbesondere für Möbel,
**dass** das Betätigungselement (36) gegenüber der Klappe, Tür oder dergleichen (10) verstellbar ist und auf der Innenseite derselben einen Verriegelungsmechanismus aus Verriegelungshebel (32) und drehbar gelagerter Verriegelungsklaue (42) steuert, wobei in der Öffnungsstellung des Verschlusses die Verriegelungsklaue (42) in einer Aufnahmestellung zum Einführen des Verriegelungsbolzens (23) gehalten ist und wobei in der Schließstellung die Verriegelungsklaue (42) den Verriegelungsbolzen (23) hintergreift und der von dem Betätigungselement (36) verstellbare, abgefederte Verriegelungshebel (32) die Verriegelungsklaue (42) in der Schließstellung verriegelt.

2. Verschluß nach Anspruch 1,
**dadurch gekennzeichnet,**
**daß** das Betätigungselement (36) senkrecht oder im Wesentlichen senkrecht zur Klappe, Tür (10) oder dergleichen verstellbar ist.

3. Verschluß nach Anspruch 1 oder 2,
**dadurch gekennzeichnet,**
**dass** das Betätigungselement (36) als bügel- oder U-förmiger Griff ausgebildet ist, dessen Seitenschenkel in Durchbrüchen (11) der Klappe, Tür und dergleichen (10) verstellbar geführt ist, und
**dass** mindestens einer dieser Seitenschenkel auf der Innenseite der Klappe, Tür und dergleichen (10) mit dem drehbar gelagerten Verriegelungshebel (32) verbunden ist, wobei sich der Verriegelungshebel (32) über eine Druckfeder (33) auf der Innenseite der Klappe, Tür und dergleichen (10) abstützt und mit einem Verriegelungsansatz (44) in den Schwenkbereich und aus dem Schwenkbereich der mit einem Verriegelungsabsatz (39) versehenen Verriegelungsklaue (42) bringbar ist.

4. Verschluß nach einem der Ansprüche 1 bis 3,
**dadurch gekennzeichnet,**
**dass** der Verriegelungshebel (32) und die Verriegelungsklaue (42) an einem auf der Innenseite der Klappe, Tür und dergleichen (10) angebrachten Beschlagteil (30) drehbar gelagert sind, wobei die Drehachsen (31, 41) parallel zueinander und parallel zur Anlenkachse (15) der Klappe, Tür und dergleichen (10) ausgerichtet sind.

5. Verschluß nach einem der Ansprüche 1 bis 4,
**dadurch gekennzeichnet,**
**dass** die Verriegelungsklaue (42) mittels einer Feder (45) in der Öffnungsstellung des Verschlusses in der Aufnahmestellung für den Verriegelungsbolzen (23) zurückgestellt und in dieser gehalten ist.

6. Verschluß nach einem der Ansprüche 1 bis 4,
**dadurch gekennzeichnet,**
**dass** der Verriegelungshebel (32) und das Beschlagteil (30) als einstückiges Kunststoffteil ausgebildet und miteinander verbunden sind.

7. Verschluß nach einem der Ansprüche 1 bis 4,
**dadurch gekennzeichnet,**
**dass** die Verriegelungsklaue (42) in der Aufnahmestellung mittels Rastansatz (46) in einer Rastaufnahme (46) des Beschlagteils (30) verrastet ist, wobei die Rastverbindung beim Schließen und Öffnen des Verschlusses aufgrund der Drehbewegung der Verriegelungsklaue (42) herstell- und aufhebbar ist.

8. Verschluß nach einem der Ansprüche 1 bis 7,
**dadurch gekennzeichnet,**
**dass** die Verstellbewegung des Betätigungselementes (36) in beiden Verstellrichtungen durch Anschläge begrenzt ist, wobei die Druckfeder (33) beim Loslassen des Betätigungselementes (36) den Verriegelungshebel (32) in Richtung der Schließstellung verstellt.

## Claims

1. Closure for a flap, door and the like articulated on a basic structure, frame and the like, in the case of which a locking element is fitted in a fixed manner on the basic structure, frame and the like and the flap, door and the like bears an actuating element, the actuating element controlling a locking mechanism which during the opening operation can be disengaged from, and during the closing operation can be engaged with, the locking element of the basic structure, frame and the like, **characterized in that** the locking element (23) on the basic structure, frame and the like (20) is designed as a locking bolt, in particular for furniture, **in that** the actuating element (36) can be adjusted in relation to the flap, door or the like (10) and, on the inside of the latter, controls a locking mechanism comprising a locking lever (32) and rotatably mounted locking claw (42), it being the case that, in the open position of the closure, the locking claw (42) is kept in a receiving position for the introduction of the locking bolt (23), and it being the case that, in the closed position, the locking claw (42) engages behind the locking bolt (23) and the resiliently mounted locking lever (32), which can be adjusted by the actuating element (36), locks the locking claw (42) in the closed position.

2. Closure according to Claim 1, **characterized in that** the actuating element (36) can be adjusted perpendicularly, or essentially perpendicularly, to the flap, door (10) or the like.

3. Closure according to Claim 1 or 2, **characterized in that** the actuating element (36) is designed as a bracket-like or U-shaped handle, of which the side legs are guided in an adjustable manner in through-passages (11) of the flap, door and the like (10), and **in that** at least one of these side legs is connected, on the inside of the flap, door and the like (10), to the rotatably mounted locking lever (32), it being the case that the locking lever (32) is supported on the inside of the flap, door and the like (10) via a compression spring (33) and, by way of a locking extension (44), can be moved into the pivoting region, and out of the pivoting region, of the locking claw (42), which is provided with a locking shoulder (39).

4. Closure according to one of Claims 1 to 3, **characterized in that** the locking lever (32) and the locking claw (42) are mounted rotatably on a fixture part (30) fitted on the inside of the flap, door and the like (10), the rotary pins (31, 41) being aligned parallel to one another and parallel to the articulation pin (15) of the flap, door and the like (10).

5. Closure according to one of Claims 1 to 4, **characterized in that**, in the open position of the closure, the locking claw (42) is set back, by means of a spring (45), in the position for receiving the locking bolt (23) and is kept in this position.

6. Closure according to one of Claims 1 to 4, **characterized in that** the locking lever (32) and the fixture part (30) are designed as an integral plastic part and connected to one another.

7. Closure according to one of Claims 1 to 4, **characterized in that** the locking claw (42) is latched in the receiving position by means of a latching extension (46) in a latching mount (47) of the fixture part (30), it being possible for the latching connection to be produced and eliminated during the closing and opening operations of the closure on account of the rotary movement of the locking claw (42).

8. Closure according to one of Claims 1 to 7, **characterized in that** stops limit the adjusting movement of the actuating element (36) in the two adjusting directions, the compression spring (33) adjusting the locking lever (32) in the direction of the closed position when one lets go of the actuating element (36).

## Revendications

1. Ferrure de verrouillage pour volet, porte ou similaire articulé à un corps, cadre et similaire, où un élément de verrouillage est monté fixement sur le corps, cadre et similaire, et le volet, porte ou similaire porte un élément d'actionnement, l'élément d'actionnement commandant un mécanisme de verrouillage qui peut être amené hors d'engagement lors de l'ouverture, et en engagement lors de la fermeture, avec l'élément de verrouillage du corps, cadre et similaire,
**caractérisée en ce que**
l'élément de verrouillage (23) est formé en tant que boulon de verrouillage sur le corps, cadre et similaire (20), en particulier pour un meuble,
**en ce que** l'élément d'actionnement (36) peut être ajusté par rapport au volet, porte ou similaire (10) et commande, sur le côté intérieur de ceux-ci, un mécanisme de verrouillage constitué d'un levier de verrouillage (32) et d'une griffe de verrouillage (42) montée rotative, dans la position d'ouverture de la ferrure de verrouillage, la griffe de verrouillage (42) étant maintenue dans une position de réception pour l'introduction du boulon de verrouillage (23), et dans la position de fermeture, la griffe de verrouillage (42) venant en prise par l'arrière avec le boulon de verrouillage (23) et le levier de verrouillage (32) à ressort, ajustable par l'élément d'actionnement (36), verrouillant la griffe de verrouillage (42) dans la position de fermeture.

2. Ferrure de verrouillage selon la revendication 1,
**caractérisée en ce que**
l'élément d'actionnement (36) est ajustable perpendiculairement ou essentiellement perpendiculairement au volet, porte (10) ou similaire.

3. Ferrure de verrouillage selon la revendication 1 ou 2,
**caractérisée en ce que**
l'élément d'actionnement (36) est formé en tant que prise en forme d'arceau ou de U, dont la branche latérale est guidée de manière ajustable dans des ajours (11) du volet, porte et similaire (10), et
**en ce qu'**au moins l'une de ces branches latérales est connectée sur le côté intérieur du volet, porte et similaire (10) au levier de verrouillage (32) monté rotatif, le levier de verrouillage (32) s'appuyant par le biais d'un ressort de compression (33) sur le côté intérieur du volet, porte et similaire (10) et pouvant être amené, avec une saillie de verrouillage (44), dans la région de pivotement et hors de la région de pivotement de la griffe de verrouillage (42) pourvue d'une saillie de verrouillage (39).

4. Ferrure de verrouillage selon l'une quelconque des revendications 1 à 3,
**caractérisée en ce que**
le levier de verrouillage (32) et la griffe de verrouillage (42) sont montés rotatifs sur une partie de ferrure (30) montée sur le côté intérieur du volet, porte et similaire (10), les axes de rotation (31, 41) étant orientés parallèlement l'un à l'autre et à l'axe d'articulation (15) du volet, porte et similaire (10).

5. Ferrure de verrouillage selon l'une quelconque des revendications 1 à 4,
**caractérisée en ce que**
la griffe de verrouillage (42) est rappelée au moyen d'un ressort (45) dans la position d'ouverture de la ferrure de verrouillage dans la position de réception pour le boulon de verrouillage (23) et y est maintenue.

6. Ferrure de verrouillage selon l'une quelconque des revendications 1 à 4,
**caractérisée en ce que**
le levier de verrouillage (32) et la partie de ferrure (30) sont formés en tant que pièce en plastique formée d'une pièce et sont connectés l'un à l'autre.

7. Ferrure de verrouillage selon l'une quelconque des revendications 1 à 4,
**caractérisée en ce que**
la griffe de verrouillage (42) est enclenchée dans la position de réception au moyen d'une saillie d'enclenchement (46) dans un logement d'enclenchement (46) de la partie de ferrure (30), la connexion par enclenchement pouvant être fabriquée et supprimée par fermeture et ouverture de la ferrure de verrouillage du fait du mouvement de rotation de la griffe de verrouillage (42).

8. Ferrure de verrouillage selon l'une quelconque des revendications 1 à 7,
**caractérisée en ce que**
le mouvement d'ajustement de l'élément d'actionnement (36) dans les deux directions d'ajustement est limité par des butées, le ressort de compression (33) ajustant le levier de verrouillage (32) dans la direction de la position de fermeture lors du relâchement de l'élément d'actionnement (36).
